# EUROPÄISCHE PATENTSCHRIFT

(11) **EP 1 052 465 B1**
(45) Veröffentlichungstag und Bekanntmachung des Hinweises auf die Patenterteilung: **11.05.2005**
(21) Anmeldenummer: 99112289.6
(22) Anmeldetag: 25.06.1999
(51) Int. Cl.: F25J 3/02, F25J 3/04

(54) **Verfahren und Vorrichtung zur Tieftemperaturzerlegung von Luft**
Process and device for cryogenic air separation
Procédé et appareil pour la séparation cryogénique de l'air

(30) Priorität: 12.05.1999 DE 19921949
(43) Veröffentlichungstag der Anmeldung: 15.11.2000
(73) Patentinhaber: Linde Aktiengesellschaft, 65189 Wiesbaden (DE)
(72) Erfinder: Nohlen, Thomas, Dipl.-Ing., 82041 Oberhaching (DE)
(74) Vertreter: Imhof, Dietmar

(56) Entgegenhaltungen:
- EP-A- 0 567 360
- EP-A- 0 798 523
- US-A- 5 071 458
- DIN ET AL: 'Low temperature techniques', 1960, GEORGES NEWNES LTD., LONDON
- STER J.V.: 'The production of liquid nitrogen from atmospherique air using a gas refrigerating machine (Thesis)', 1960, TECHNISCHE HOGESCHOOL, DELFT

## Beschreibung

Die Erfindung betrifft ein Verfahren zur Tieftemperaturzerlegung von Luft gemäß dem Oberbegriff von Patentanspruch 1.

Einschlägige Luftzerlegungsverfahren und -vorrichtungen sind zum Beispiel in Hausen/Linde, Tieftemperaturtechnik, 2. Auflage 1985, Kapitel 4 (Seiten 281 bis 337) beschrieben. Die Erfindung betrifft insbesondere Zweisäulensysteme mit einer Drucksäule und mit einer über der Drucksäule angeordneten Niederdrucksäule und/oder Mehrsäulensysteme mit weiteren Trennsäulen zur Stickstoff-Sauerstoff-Trennung. Die Drucksäule stellt in diesem Fall die "erste Rektifiziersäule" im Sinne der Erfindung dar; die Rektifikation in der Niederdrucksäule und/oder die Verdampfung im Kopfkondensator der Rohargonsäule ist der "weitere Verfahrensschritt". Die "Überleitungsfraktion" wird hier durch die Sumpfflüssigkeit oder eine Zwischenflüssigkeit der Drucksäule gebildet, die in die Niederdrucksäule oder in den Verdampfungsraum des Kopfkondensators der Rohargonsäule eingeleitet wird.

Die Erfindung betrifft insbesondere Doppelsäulenverfahren, wie sie in den Bildem 4.21, 4.23, 4.26, 4.28 und 4.34 im Kapitel 4.5 von Hausen/Linde dargestellt sind. Abweichend von den Beispielen in Hausen/Linde wird bei der Erfindung der Stoffaustausch vorzugsweise in mindestens einer Trennsäule (z.B. Niederdruck- und/oder Rohargonsäule) mindestens teilweise durch Füllkörper oder geordnete Packung bewirkt.

Die Überleitungsfraktion sammelt sich innerhalb der ersten Rektifiziersäule in einem Reservoir, das durch den Sumpf dieser Säule oder eine in der Säule befindliche Tasse gebildet wird. Der Flüssigkeitsspiegel in diesem Reservoir legt das "erste Niveau" h1 im Sinne der Erfindung fest. Aus diesem Reservoir wird die Überleitungsfraktion in einen Behälter geleitet, in dem ein weiterer Verfahrensschritt durchgefüh rt wird, beispielsweise die Niederdrucksäule oder der Verdampfungsraum eines Kondensator-Verdampfers (z.B. Kopfkondensator der Rohargonsäule). Die Stelle der Zuspeisung zu diesem weiteren Verfahrensschritt definiert das "zweite, höhere Niveau" im Sinne der Erfindung.

Seit einigen Jahren setzt sich der Einsatz von druckverlustarmen Einbauten in Luftzerlegersäulen immer mehr durch, da sie eine Reihe von Vorteilen aufweisen. Luftzerlegungsanlagen, bei denen Packungen im Niederdruckteil einer Doppelsäule eingesetzt werden, sind beispielsweise in EP 321163 A, WO 9319335, WO 9319336 oder EP 628777 A beschrieben.

Ein Nachteil der Verwendung von Packungen besteht darin, daß sich die Bauhöhe gegenüber Bodenkolonnen spürbar erhöht. In diesem Fall kann die im Patentanspruch angeführte Ungleichung gelten, das heißt, der Druckunterschied zwischen Druck- und Niederdrucksäule beziehungsweise zwischen Drucksäule und Verdampfungsraum des Kopfkondensators der Rohargonsäule reicht nicht mehr aus, um den entsprechenden hydrostatischen Druck einer Flüssigkeitssäule der Überleitungsfraktion zu überwinden. Während diese Situation bei einigen Anlagen auch im Normalbetrieb unter Vollast auftreten kann, erscheint es häufig insbesondere bei speziellen Betriebsfällen, insbesondere bei einem Betrieb unter Unterlast, also mit einer geringeren Produkt- und Einsatzmenge als beim Vollastbetrieb.

Das Problem wurde bereits in EP 567360 A grundsätzlich erwähnt und durch die Einspeisung eines "Erleichterungsgases" stromabwärts des Ventils gelöst.

Der Erfindung liegt die Aufgabe zugrunde, das vorgenannte Verfahren und die entsprechende Vorrichtung weiter zu verbessern.

Diese Aufgabe wird durch das kennzeichnende Merkmal des Patentanspruchs 1 gelöst.

Im Rahmen der Erfindung hat es sich herausgestellt, daß es möglich ist das "Erleichterungsgas" im Sinne der EP 567360 A unmittelbar aus der Überleitungsfraktion selbst zu gewinnen. Die Nachteile der in EP 567360 A beschriebenen Methode werden dabei vermieden, insbesondere sind bei der Überleitung von sauerstoffangereicherter Flüssigkeit aus der Drucksäule weder ein Verbrauch von Druckluft als "Erleichterungsgas" noch aufwendige zusätzliche Schritte zur Erzeugung von "Erleichterungsgas" aus der Überleitungsfraktion notwendig; auch eine zusätzliche Regelung entfällt.

Hierfür bedarf es einer Anordnung des Entspannungsventils auf einem geeigneten Zwischenniveau zwischen dem ersten und dem zweiten Niveau. Die konkrete Festlegung dieses Zwischenniveaus ist für jede spezielle Ausführung der Erfindung verschieden, kann aber mit Hilfe der Berechnungswerkzeuge, die dem Fachmann zur Verfügung stehen, ohne weiteres ermittelt werden, wenn man die Höhe des Zwischenniveaus als Freiheitsgrad vorgibt. In typischen Fällen wird das Entspannungsventil auf einem Zwischenniveau von$\text{hz = h1 + x· (h2-h1)}$ angeordnet, wobei x 30 bis 80 %, vorzugsweise 40 bis 70 %, beträgt.

Diese Auslegung muß für einen bestimmten Betriebsfall vorgenommen werden, zum Beispiel für das Anfahren der Anlage. In einem anderen Beispiel wird die Anordnung des Entspannungsventils für den Unterlastfall im stationären Betrieb der Anlage ausgelegt; dann müssen unter Umständen zusätzliche Mittel zum Transport der Überleitungsflüssigkeit zum "weiteren Verfahrensschritt" während des Anfahrens der Anlage vorgesehen sein; dabei können übliche Methoden zum Transport von Flüssigkeit (mechanische Pumpe, Eindüsen von externem Gas usw.) eingesetzt werden, alternativ oder zusätzlich kann das Druckniveau in der ersten Rektifiziersaule beim Anfahren erhöht werden.

Bei dem erfindungsgemäßen Verfahren ist es günstig, wenn die Überleitungsfraktion vor dem Entspannen durch indirekten Wärmeaustausch unterkühlt wird. Dadurch wird die Bildung eines Zweiphasengemischs stromaufwärts des Entspannens ganz oder teilweise vermieden, so daß erst beim Entspannen die erfindungsgemäße gezielte Dampfblasenbildung erfolgt. Die Unterkühlung erfolgt in der Regel in der Nähe des ersten Niveaus.

Vorzugsweise wird gerade so stark unterkühlt, daß die Überleitungsfraktion unmittelbar stromaufwärts des Entspannens vollständig oder im wesentlichen vollständig in flüssiger Form vorliegt, aber nicht mehr unterkühlt ist.

Bei der Auslegung einer Anlage wird dies praktisch so durchgeführt, daß zunächst die Unterkühlung festgelegt wird. Das Maß der Unterkühlung der Überleitungsfraktion wird in der Regel unabhängig vom Flüssigkeitstransportvorgang bestimmt und ist von anderen Kriterien bestimmt, beispielsweise dem Bestreben, relativ wenig Flashgas beim Einspeisen in den zweiten Behälter zu erzeugen. Der Entspannungsvorgang, insbesondere die Anordnung des Entspannungsventils, wird anschließend so bestimmt, daß bei der vorgegebenen Unterkühlung die Überleitungsfraktion unmittelbar vor dem Entspannen gerade noch im einphasigen flüssigen Zustand vorliegt und weder eine nennenswerte Unterkühlung noch Dampfblasen in nennenswertem Umfang vorliegen.

Die Erfindung betrifft außerdem eine Vorrichtung zur Tieftemperaturzerlegung von Luft gemäß den Patentansprüchen 3 und 4.

Die Erfindung sowie weitere Einzelheiten der Erfindung werden im folgenden anhand eines in der Zeichnung schematisch dargestellten Ausführungsbeispiels näher erläutert. In dem Ausführungsbeispiel ist sowohl die Überleitung von Drucksäulen-Sumpfflüssigkeit und Drucksäulen-Stickstoff in die Niederdrucksäule als auch die Argongewinnung mit Überführung der Drucksäulen-Sumpfflüssigkeit in den Kopfkondensator einer Rohargonsäule gezeigt.

Bei dem in dem Schema dargestellten Verfahren wird gereinigte Luft 1 unter einem Druck von 4 bis 20 bar, vorzugsweise 5 bis 12 bar in einem Wärmetauscher 2 gegen Produktströme auf etwa Taupunkt abgekühlt und in die Drucksäule 3 einer zweistufigen Rektifiziereinrichtung eingespeist. Die Drucksäule 3 steht über einen gemeinsamen Kondensator-Verdampfer 4 in Wärmeaustauschbeziehung mit einer Niederdrucksäule 5.

Sumpfflüssigkeit 6 und Stickstoff 7 werden aus der Drucksäule 3 abgezogen, in einem Gegenströmer 8 unterkühlt und mindestens teilweise in die Niederdrucksäule 5 eingedrosselt. Aus der Niederdrucksäule werden Sauerstoff 9, Stickstoff 10 und unreiner Stickstoff 11 gasförmig entnommen. Die Produkte können auch mindestens teilweise flüssig entnommen werden (Sauerstoff 9a, Stickstoff 10a).

In der Drucksäule bildet der Sumpf ein Reservoir 24 für die vom untersten Stoffaustauschabschnitt ablaufende Kolonnenflüssigkeit. Die Sumpfflüssigkeit, die sich in diesem Reservoir sammelt bildet die Überleitungsfraktion im Sinne der Erfindung. Das "erste Niveau" h1 ist durch den Flüssigkeitsspiegel im Sumpf der Drucksäule bestimmt. Die Überleitungsfraktion 6 wird in dem Gegenströmer 8 unterkühlt. Die unterkühlte Überleitungsfraktion strömt zu einem ersten Teil 13 einem Entspannungsventil 14 zu, das auf dem Niveau hz angeordnet ist. Beim Entspannen 14 wird soviel Dampf erzeugt, daß der verbleibende Druckunterschied ausreicht, um die Überleitungsfraktion als Zweiphasengemisch 15 in die Niederdrucksäule zu drücken, und zwar auf dem "zweiten Niveau" h2. In einem konkreten Zahlenbeispiel gilt:
h1 = 3100 mm
hz = 22100 mm
h2 = 46100 mm

Die erfindungsgemäße Methode der Überführung einer Flüssigkeit kann genauso auf den flüssigen Stickstoff 7 vom Kopf der Drucksäule als (weitere) "Überleitungsfraktion" angewandt werden. Das "erste Niveau" wird dabei durch den Flüssigkeitsspiegel innerhalb der Tasse 16 gebildet, in der die von Hauptkondensator 4 kommende Flüssigkeit aufgefangen wird. Unterkühlt wird wiederum im Gegenströrner 8. Der unterkühlte Stickstoff 17 fließt zu einem Entspannungsventil 18, das auf einem Zwischenniveau hz' angeordnet ist und schließlich weiter zu der Einspeisestelle 19 ("zweites Niveau" h2') am Kopf der Niederdrucksäule.

Wird zusätzlich Argon gewonnen, wie es in der Zeichnung dargestellt ist, kann die Erfindung auch auf den Transport einer flüssigen Überleitungsfraktion in den Verdampfungsraum des Kopfkondensators einer Rohargonsäule angewandt werden. Die Rohargonsäule wird in dem Beispiel durch zwei Abschnitte 20a, 20b gebildet, deren Funktion im europäischen Patent EP 628777 B1 und in dem korrespondierenden US-Patent US 5426946 ausführlich beschrieben ist. Die Erfindung kann bei jeder bekannten Art der Rohargongewinnung eingesetzt werden, bei der eine argonhaltige Sauerstofffraktion 21 aus der Niederdrucksäule 5 in eine Rohargonsäule eingeleitet wird, wobei im oberen Bereich der Rohargonsäule ein an Sauerstoff abgereichertes Argonprodukt 22a, 22b in gasförmigem und/oder flüssigem Zustand anfällt.

Die weitere Überleitungsfraktion wird in dem in der Zeichnung dargestellten Beispiel durch einen Teil 13a der unterkühlten Sumpfflüssigkeit 6 aus der Drucksäule 5 gebildet. Sie wird in einem Entspannungsventil 14a entspannt, das auf einem Zwischenniveau angeordnet ist. Dieses Zwischenniveau liegt in dem Beispiel auf derselben oder etwa derselben Höhe wie das Zwischenniveau hz. Die in 14a entspannte Überleitungsfraktion 15a von Sumpf 12 der Drucksäule 3 wird auf einem "zweiten Niveau" h2" in den Verdampfungsraum 23 des Kopfkondensators der Rohargonsäule eingeführt.

## Patentansprüche

1. Verfahren zur Tieftemperaturzerlegung von Luft, bei dem Einsatzluft (1) in eine erste Rektifiziersäule (3) eingeleitet wird und eine Überleitungsfraktion (6, 7) der Dichte ρ in flüssigem Zustand aus einem Reservoir (24, 16) innerhalb der ersten Rektifiziersäule (3) entnommen, durch indirekten Wärmeaustausch (8) unterlcühlt, entspannt (14, 14a, 18) und einem weiteren Verfahrensschritt (5, 23) zugeleitet wird, wobei
• sich der Flüssigkeitsspiegel in dem Reservoir (24, 16) auf einem ersten Niveau h1 befindet und unter einem ersten Druck p1 steht,
• die entspannte Überleitungsfraktion dem weiteren Verfahrensschritt (5, 23) auf einem zweiten, höheren Niveau h2 (h2 > h1) und unter einem zweiten, niedrigeren Druck (p2 < p1) zugeführt wird,
• die Differenz der beiden Drücke Δp = p1 - p2 kleiner ist als der durch eine Flüssigkeitssäule der Überleitungsfraktion zwischen dem ersten und dem zweiten Niveau erzeugten hydrostatischen Druck (p_{hydr} = ρ· g· [h2-h1])$\text{Δp = p1 - p2 < ρ· g· [h2 - h1] (g: Erdbeschleunigung),}$
**dadurch gekennzeichnet, daß** die Entspannung (14, 14a, 18) so durchgeführt wird, daß die beim Entspannen entstehenden Gasblasen die Dichte der Überleitungsfraktion soweit verringern, daß die Druckdifferenz Δp ausreicht, um die Überleitungsfraktion dem weiteren Verfahrensschritt (5, 23) zuzuführen, wobei weder der Überleitungsfraktion stromabwärts der Entspannung (14, 14a, 18) ein gasförmiger oder flüssiger Strom, noch der Überleitungsfraktion zwischen Unterkühlung (8) und Entspannung (14, 14a, 18) ein flüssiger Strom zugeführt wird.

2. Verfahren nach Anspruch 1, **dadurch gekennzeichnet, daß** die Unterkühlung (8) so durchgeführt wird, daß die Überleitungsfraktion (13, 13a, 17) unmittelbar stromaufwärts des Entspannens (14, 14a, 18) vollständig oder im wesentlichen vollständig in flüssiger Form vorliegt.

3. Vorrichtung zur Durchführung des Verfahrens nach Anspruch 1, die für mindestens einen Betriebsfall ausgelegt ist und eine erste Rektifiziersäule (3) mit einem Reservoir (24, 16) für eine flüssige Überleitungsfraktion und eine Flüssigkeitsleitung (6 - 13 - 15, 6 - 13a - 15a, 7 - 17 - 19) aufweist, die mit dem Reservoir (24, 16) in der ersten Rektifiziersäule (3) und mit einem weiteren Behälter (5, 23) verbunden ist, zwischen diesen Verbindungen ein Entspannungsventil (14, 14a, 18) aufweist und stromaufwärts des Entspannungsventils (14, 14a, 18) durch einen Wärmetauscher (8) zur Abkühlung der Überleitungsfraktion durch indirekten Wärmeaustausch führt, wobei
• in dem Betriebsfall sich der Flüssigkeitsspiegel in dem Reservoir (24, 16) auf einem ersten Niveau h1 befindet und unter einem ersten Druck p1 steht,
• in dem weiteren Behälter (5, 23) an der die Stelle der Verbindung zwischen Flüssigkeitsleitung (15, 15a, 19) und weiterem Behälter (5, 23) in dem Betriebsfall ein zweiter Druck (p2) herrscht,
• die Stelle der Verbindung zwischen Flüssigkeitsleitung (15, 15a, 19) und weiterem Behälter (5, 23) auf einem zweiten, höheren Niveau h2 (h2 > h1) angeordnet ist,
• die Differenz der beiden Drücke Δp = p1 - p2 in dem Betriebsfall kleiner ist als der durch eine Flüssigkeitssäule der Überleitungsfraktion zwischen dem ersten und dem zweiten Niveau erzeugten hydrostatischen Druck (p_{hydr} = ρ g [h2-h1]) ist:
$\text{Δp = p1 - p2 < ρ g [h2-h1] g: Erdbeschleunigung.}$ **dadurch gekennzeichnet, daß** das Entspannungsventil (14, 14a, 18) so angeordnet ist, daß in dem Betriebsfall die beim Entspannen entstehenden Gasblasen den beim Entspannen die Dichte der Überleitungsfraktion soweit verringern, daß die Druckdifferenz Δp ausreicht, um die Überleitungsfraktion in dem weiteren Behälter (5, 23) zuzuführen, wobei weder der Überleitungsfraktion stromabwärts des Entspannungsventils (14, 14a, 18) ein gasförmiger oder zweiphasiger Strom, noch der Überleitungsfraktion zwischen dem Wärmetauscher (8) und dem Entspannungsventil (14, 14a, 18) ein flüssiger Strom zugeführt wird.

4. Vorrichtung nach Anspruch 3, **dadurch gekennzeichnet, daß** der Wärmetauscher (8) so angeordnet ist, daß in dem Betriebsfall die Überleitungsfraktion unmittelbar stromaufwärts des Entspannungsventils (14, 14a, 18) vollständig oder im wesentlichen vollständig in flüssiger Form vorliegt.

## Claims

1. Process for the cryogenic separation of air, in which feed air (1) is introduced into a first rectification column (3) and a transfer fraction (6, 7) of density ρ is removed in the liquid state from a reservoir (24, 16) inside the first rectification column (3), is supercooled by indirect heat exchange (8), expanded (14, 14a, 18) and fed to a further process step (5, 23), in which process
• the liquid level in the reservoir (24, 16) is at a first level h1 and is under a first pressure p1,
• the expanded transfer fraction is fed to the further process step (5, 23) at a second, higher level h2(h2 > h1) and under a second, lower pressure (p2 < p1),
• the difference between the two pressures Δp = p1 - p2 is lower than the hydrostatic pressure (p_{hydr} = ρ· g· [h2-h1]) generated by a liquid column of the transfer fraction between the first level and the second level
$\text{Δp = p1 - p2 < ρ· g· [h2 - h1] (g: gravitational} \text{acceleration),}$ **characterized in that** the expansion (14, 14a, 18) is carried out in such a way that the gas bubbles which are formed during the expansion reduce the density of the transfer fraction to such an extent that the pressure difference Δp is sufficient to feed the transfer fraction to the further process step (5, 23), without a gaseous or liquid stream being fed to the. transfer fraction downstream of the expansion (14, 14a, 18) or a liquid stream being fed to the transfer fraction between supercooling (8) and expansion (14, 14a, 18).

2. Process according to Claim 1, **characterized in that** the supercooling (8) is carried out in such a way that the transfer fraction (13, 13a, 17) is completely or substantially completely in liquid form immediately upstream of the expansion (14, 14a, 18).

3. Apparatus for carrying out the process according to Claim 1, which is designed for at least one operating situation and has a first rectification column (3) with a reservoir (24, 16) for a liquid transfer fraction and a liquid line (6 - 13 - 15, 6 - 13a - 15a, 7 - 17 - 19), which is connected to the reservoir (24, 16) in the first rectification column (3) and to a further vessel (5, 23), has an expansion valve (14, 14a, 18) between these connections and upstream of the expansion valve (14, 14a, 18) leads through a heat exchanger (8) in order to cool the transfer fraction by indirect heat exchange, in which apparatus
• in the operating situation the liquid level in the reservoir (24, 16) is at a first level h1 and is under a first pressure p1,
• in the further vessel (5, 23) a second pressure (p2) prevails at the location of the connection between liquid line (15, 15a, 19) and further vessel (5, 23) in the operating situation,
• the location of the connection between liquid line (15, 15a, 19) and further vessel (5, 23) is arranged at a second, higher level h2 (h2 > h1),
• the difference between the two pressures Δp = p1 - p2 in the operating situation is lower than the hydrostatic pressure (p_{hydr}=ρ g[h2-h1]) generated by a liquid column of the transfer fraction between the first level and the second level:
$\text{Δp = p1 - p2 < ρ g [h2 - h1] g: gravitational} \text{acceleration.}$ **characterized in that** the expansion valve (14, 14a, 18) is arranged in such a way that in the operating situation the gas bubbles which are formed during the expansion reduce the density of the transfer fraction during expansion to such an extent that the pressure difference Δp is sufficient to feed the transfer fraction into the further vessel (5, 23), without a gaseous or two-phase stream being fed to the transfer fraction downstream of the expansion valve (14, 14a, 18) or a liquid stream being fed to the transfer fraction between the heat exchanger (8) and the expansion valve (14, 14a, 18).

4. Apparatus according to Claim 3, **characterized in that** the heat exchanger (8) is arranged in such a way that in the operating situation the transfer fraction is completely or substantially completely in liquid form immediately upstream of the expansion valve (14, 14a, 18).

## Revendications

1. Procédé pour la séparation cryogénique de l'air, dans lequel l'air de charge (1) est introduit dans une première colonne de rectification (3) et une fraction de transfert (6, 7) de densité ρ à l'état fluide est prélevée d'un réservoir (24, 26) à l'intérieur de la première colonne de rectification (3), est surrefroidie par échange thermique indirect (8), détendue (14, 14a, 18) et est acheminée à une autre étape de procédé (5, 23),
- le niveau de liquide dans le réservoir (24, 16) se trouvant à un premier niveau h1 et à une première pression p1,
- la fraction de transfert détendue étant acheminée à l'autre étape de procédé (5, 23) à un deuxième niveau plus élevé h2 (h2 > h1) et à une deuxième pression inférieure (p2 < p1),
- la différence entre les deux pressions Δp = p1 - p2 étant inférieure à la pression hydrostatique produite par une colonne de liquide de la fraction de transfert entre le premier et le deuxième niveau (p_{hydr} = ρ. g. [h2-h1]) :
$\text{Δp = p1 - p2 < ρ. g. [h2 - h1] (g = accélération due à la pesanteur)}$ **caractérisé en ce que** la détente (14, 14a, 18) est effectuée de telle sorte que les bulles de gaz formées lors de la détente diminuent la densité de la fraction de transfert dans une mesure telle que la différence de pression Δp suffise pour acheminer la fraction de transfert à l'autre étape de procédé (5, 23), ni la fraction de transfert en aval de la détente (14, 14a, 18) ne recevant un courant gazeux ou liquide, ni la fraction de transfert entre le sous-refroidissement (8) et la détente (14, 14a, 18) ne recevant un écoulement liquide.

2. Procédé selon la revendication 1, **caractérisé en ce que** le sous-refroidissement (8) est effectué de telle sorte que la fraction de transfert (13, 13a, 17) se présente sous forme complètement ou substantiellement complètement liquide directement en amont de la détente (14, 14a, 18).

3. Dispositif pour la mise en oeuvre du procédé selon la revendication 1, qui est conçu pour au moins un cas de fonctionnement et qui présente une première colonne de rectification (3) avec un réservoir (24, 16) pour une fraction de transfert liquide et une conduite de liquide (6 - 13 - 15, 6 - 13a - 15a, 7 - 17 - 19), laquelle est connectée au réservoir (24, 16) dans la première colonne de rectification (3) et à un autre récipient (5, 23), présente entre ces connexions une soupape de détente (14, 14a, 18) et, en amont de la soupape de détente (14, 14a, 18), conduit à travers un échangeur de chaleur (8) à un refroidissement de la fraction de transfert par échange thermique indirect,
- en cas de fonctionnement, le niveau de liquide dans le réservoir (24, 16) se trouvant à un premier niveau h1 et à une première pression p1,
- dans l'autre récipient (5, 23), à l'endroit de la connexion entre la conduite de liquide (15, 15a, 19) et l'autre récipient (5, 23), régnant en cas de fonctionnement une deuxième pression (p2),
- l'endroit de la connexion entre la conduite de liquide (15, 15a, 19) et l'autre récipient (5, 23) étant disposé à un deuxième niveau plus élevé h2 (h2 > h1),
- la différence entre les deux pression Δp = p1 - p2 en cas de fonctionnement étant inférieure à la pression hydrostatique produite par une colonne de liquide de la fraction de transfert entre le premier et le deuxième niveau (p_{hydr} = ρ. g. [h2-h1]) :
$\text{Δp = p1 - p2 < ρ. g. [h2 - h1] (g =} \text{accélération due à la pesanteur)}$ **caractérisé en ce que** la soupape de détente (14, 14a, 18) est disposée de telle sorte qu'en cas de fonctionnement, les bulles de gaz formées lors de la détente diminuent la densité de la fraction de transfert dans une mesure telle que la différence de pression Δp suffise pour acheminer la fraction de transfert à l'autre récipient (5, 23), ni la fraction de transfert en aval de la soupape de détente (14, 14a, 18) ne recevant un courant gazeux ou en deux phases, ni la fraction de transfert entre l'échangeur de chaleur (8) et la soupape de détente (14, 14a, 18) ne recevant un écoulement liquide.

4. Dispositif selon la revendication 3, **caractérisé en ce que** l'échangeur de chaleur (8) est disposé de telle sorte qu'en cas de fonctionnement, la fraction de transfert se présente sous forme complètement ou substantiellement complètement liquide directement en amont de la soupape de détente (14, 14a, 18).
